# EUROPÄISCHE PATENTSCHRIFT

(11) **EP 0 365 789 B1**
(45) Veröffentlichungstag und Bekanntmachung des Hinweises auf die Patenterteilung: **11.12.1991**
(21) Anmeldenummer: 89116050.9
(22) Anmeldetag: 31.08.1989
(51) Int. Cl.: E03C 1/29

(54) **Ablaufarmatur, vorzugsweise für Duschwannen**
Discharger armature, especially for shower bottoms
Armature d'écoulement spécialement pour cuvettes de douche

(30) Priorität: 28.10.1988 DE 8813543 U
(43) Veröffentlichungstag der Anmeldung: 02.05.1990
(73) Patentinhaber: Firma Franz Viegener II, D-57439 Attendorn (DE)
(72) Erfinder: Viegener, Walter, D-5952 Attendorn (DE)
(74) Vertreter: Stracke, Alexander, Dipl.-Ing.

(56) Entgegenhaltungen:
- AT-B- 366 128
- DE-A- 2 837 967
- DE-C- 837 677

## Beschreibung

Die Erfindung bezieht sich auf eine Ablaufarmatur, vorzugsweise für Duschwannen, bestehend aus einem mit einer Zuflußöffnung, einem Ablaufstutzen und einem Befestigungsflansch versehenen Gehäuse und einem in das Gehäuse eingesetzten, die Zuflußöffnung begrenzenden, einen Teil eines Geruchverschlusses bildenden Tauchrohr, wobei das Gehäuse einen den Geruchverschluß umgreifenden Ablaufkanal aufweist.

Eine derartige Ablaufarmatur ist durch einen betrieblichen Stand der Technik bekannt. Bei dieser Ablaufarmatur bildet der Befestigungsflansch den oberen Gehäuserand. In das Gehäuse wird ein Einsatz eingeschraubt, der am oberen Rand ebenfalls einen Befestigungsflansch aufweist und im oberen Randbereich innen mit einer Ringfläche versehen ist, auf der sich ein Ringflansch des Tauchrohres abstützt. Der Gehäuseboden verläuft eben.

Es ist ferner eine Ablaufarmatur bekannt (DE-A-2837967), die mit einem oberen und einem seitlichen Zulauf versehen ist, wobei jedem Zulauf ein Tauchrohr zugeordnet ist. Das Gehäuse, das mit einem ebenen Boden versehen ist, besteht aus einem mit einem seitlichen Ablaufstutzen ausgerüsteten Unterteil und einem dazu drehbaren Oberteil. Das Gehäuseoberteil ist mit einem Ringflansch ausgestattet, der mit der oberen Gehäusewand fluchtet und die mit einer Einführungsöffnung für ein Tauchrohr versehen ist.

Der Erfindung liegt die Aufgabe zugrunde, eine Ablaufarmatur der eingangs genannten Art so zu gestalten, daß bei einer geringen Bauhöhe eine hohe Durchlaufleistung erzielt wird.

Diese Aufgabe wird nach der Erfindung durch die Merkmale des kennzeichnenden Teils des Patentanspruches 1 im Zusammenwirken mit den Merkmalen des Oberbegriffs gelöst.

Durch die erfindungsgemäße Anordnung des Befestigungsflansches, der sich über einen Dichtungsring an der unteren Begrenzungsfläche einer kreisrunden Ausnehmung der Wanne abstützt, ragt der obere Teil des Gehäuses und damit auch ein Teil des Ablaufkanals in die Ausnehmung der Wanne, die durch einen konisch verlaufenden Randstreifen des Wannenkörpers begrenzt wird. Durch die Anordnung des oberen Gehäuseteils der Ablaufarmatur innerhalb der Ausnehmung der Wanne erhält der Ablaufkanal einen relativ großen Strömungsquerschnitt, obwohl gleichzeitig die Gesamtbauhöhe der Ablaufarmatur unterhalb der Duschwanne kleingehalten wird.

Durch die Neigung des Bodens des Ablaufkanals wird bei einem großen Strömungsquerschnitt des Ablaufkanals einerseits die Ablaufleistung verbessert und andererseits eine Selbstreinigung der Ablaufarmatur erreicht.

Der Boden kann mit einem großen Gefälle von z.B. 20 Prozent versehen werden.

Weitere Merkmale der Erfindung ergeben sich aus den Unteransprüchen Ein Ausführungsbeispiel der Ablaufarmatur nach der Erfindung ist in der Zeichnung dargestellt und wird im folgenden beschrieben.

Der Boden 1 einer Duschwanne ist zum Abführen des Duschwassers mit einer runden Ausnehmung 2 versehen, die durch einen konisch verlaufenden Randstreifen 3 begrenzt wird. An der unteren Fläche 4 dieses Randstreifens stützt sich ein Dichtungsring 5 ab, der von einem Befestigungsflansch 6 getragen wird, der mit einem Gehäuse 7 einer Ablaufarmatur einstückig ist.

An der Schrägfläche 9 des Randstreifens 3 stützt sich der Außenrand eines Flanschringes 10 ab, der mittels zweier Befestigungsschrauben 11 am Gehäuse 7 festgelegt wird.

Zu diesem Zweck weist das Gehäuse Gewindebuchsen 12 auf, die von Öffnungen in der oberen Gehäusewand 13 ausgehen und in die die Befestigungsschrauben 11 eingeschraubt werden.

Die obere Gehäusewand ist mit einer mittigen Öffnung 14 versehen, in die ein Tauchrohr 15 eingesteckt wird, daß sich mit seinem oberen Ringteil 16 an einem Innenflansch 17 des Gehäuses abstützt. Dieses Tauchrohr 15 bildet mit dem zylinderförmigen Gehäuseteil 18 den Geruchverschluß.

Durch den Geruchverschluß strömt das Duschwasser in einen äußeren, ringförmigen Ablaufkanal 19, der mit einem geneigten Boden 20 versehen ist, und von dort in einen Ablaufstutzen 22 des Gehäuses. Von diesem Ablaufstutzen 22 gelangt das Duschwasser in ein Ablaufrohr.

Aus der Darstellung ergibt sich, daß der gehäusefeste Befestigungsflansch 6 gegenüber der oberen Gehäusewand 13, die den oberen Teil 21 des Ablaufkanals 19 nach oben hin begrenzt, nach unten hin versetzt ist. Der oberhalb des Befestigungsflansches 6 liegende Gehäuseteil ragt somit in die Ausnehmung 2 der Duschwanne. Der Außenrand des Flanschringes 10 fluchtet in dem dargestellten Ausführungsbeispiel mit dem Außenrand des Befestigungsflansches 6.

Die Ablaufarmatur weist ein Abdeckteil 23 auf, das sich über Nocken 24 am Flanschring 10 abstützt. In den Bereichen zwischen zwei benachbarten Nocken 24 kann das Duschwasser in die Ablaufarmatur fließen, wie dies durch Pfeile aufgezeigt ist.

## Patentansprüche

1. Ablaufarmatur, vorzugsweise für Duschwannen, bestehend aus einem mit einer Zuflußöffnung, einem Ablaufstutzen (22) und einem Befestigungsflansch (6) versehenen Gehäuse (7) und einem in das Gehäuse eingesetzten, die Zuflußöffnung begrenzenden, einen Teil eines Geruchverschlusses bildenden Tauchrohr (15), wobei das Gehäuse (7) einen den Geruchverschluß umgreifenden Ablaufkanal (19) aufweist, **dadurch** **gekennzeichnet**, daß der Ablaufkanal (19) nach oben durch eine Gehäusewand (13) begrenzt ist, der Befestigungsflansch (6) gegenüber der oberen Gehäusewand (13) nach unten versetzt angeordnet ist und der Boden (20) des Ablaufkanals (19) zum Ablaufstutzen (22) hin geneigt verläuft.

2. Ablaufarmatur nach Anspruch 1, dadurch gekennzeichnet, daß das Gefälle des Bodens (20) ca. zwanzig Prozent beträgt.

3. Ablaufarmatur nach Anspruch 1 oder 2, dadurch gekennzeichnet, daß in der oberen Gehäusewand (13) Öffnungen zum Einführen von Befestigungsschrauben (11) für einen Flanschring (10) vorgesehen sind, von denen im Gehäuse befestigte Gewindebuchsen (12) ausgehen, in die die Befestigungsschrauben (11) geschraubt sind.

4. Ablaufarmatur nach Anspruch 3, dadurch gekennzeichnet, daß zur Festlegung des Flanschringes (10) zwei Befestigungsschrauben (11) vorgesehen sind.

5. Ablaufarmatur nach Anspruch 3 oder 4, dadurch gekennzeichnet, daß der Außenrand des Flanschringes (10) mit dem Außenrand des gehäusefesten Flansches (6) fluchtet.

## Claims

1. A drain fitment, preferably for shower bases, comprising a housing (7) which is provided with an inflow opening, a drain connection (22) and a fixing flange (6), and a dip tube (15) which is inserted into the housing and which defines the inflow opening and which forms a part of an odour trap, the housing (7) having a drain passage (19) which extends around the odour trap, characterised in that the drain passage (19) is delimited upwardly by a housing wall (13), the fixing flange (6) is arranged displaced downwardly relative to the upper housing wall (13) and the bottom (20) of the drain passage (19) extends inclinedly towards the drain connection (22).

2. A drain fitment according to claim 1 characterised in that the fall of the bottom (20) is about 20%.

3. A drain fitment according to claim 1 or claim 2 characterised in that provided in the upper housing wall (13) are openings for the introduction of fixing screws (11) for a flange ring (10), screwthreaded sleeves (12) extending from the openings and being fixed in the housing, and the fixing screws (11) being screwed into the screwthreaded sleeves.

4. A drain fitment according to claim 3 characterised in that are two fixing screws (11) for securing the flange ring (10).

5. A drain fitment according to claim 3 or claim 4 characterised in that the outside edge of the flange ring (10) is aligned with the outside edge of the flange (6) which is fixed with respect to the housing.

## Revendications

1. Armature d'écoulement, de préférence pour cuvettes de douches, composée d'un carter (7), pourvu d'une ouverture d'amenée, d'une tubulure d'évacuation (22) et d'une bride de fixation (6), et composé d'un tube plongeur (15), inséré dans le carter, délimitant l'ouverture d'amenée, formant une partie d'un siphon inodore, le carter (7) présentant un canal d'évacuation (19) entourant le siphon, caractérisée en ce que le canal d'évacuation (19) est délimité, vers le haut, par une paroi de carter (13), le rebord de fixation (6) est disposé décalé vers le bas par rapport à la paroi de carter supérieure (13), le fond (20) du canal d'évacuation (19) descendant en pente vers la tubulure d'écoulement (22).

2. Armature d'écoulement selon la revendication 1, caractérisée en ce que la pente du fond (20) est d'à peu près vingt pourcent.

3. Armature d'écoulement selon la revendication 1 ou 2, caractérisée en ce que, dans la paroi de carter supérieure (13), sont prévues des ouvertures pour introduire des vis de fixation (11) destinées à une bague de rebord (10), dont partent des douilles taraudées (12) fixées dans le carter et dans lesquelles les vis de fixation (11) sont vissées.

4. Armature d'écoulement selon la revendication 3, caractérisée en ce que deux vis de fixation (11) sont prévues pour assurer la fixation de la bague de rebord (10).

5. Armature d'écoulement selon la revendication 3 ou 4, caractérisée en ce que la bordure extérieure de la bague de rebord (10) est alignée avec la bordure extérieure du rebord (6) fixé au carter.
